# EUROPÄISCHE PATENTSCHRIFT

(11) **EP 0 398 015 B1**
(45) Veröffentlichungstag und Bekanntmachung des Hinweises auf die Patenterteilung: **16.06.1993**
(21) Anmeldenummer: 90106632.4
(22) Anmeldetag: 06.04.1990
(51) Int. Cl.: A47G 23/00, B67C 9/00

(54) **Dekantiereinrichtung**
Decanting device
Décanteur

(30) Priorität: 17.05.1989 CH 1842/89
(43) Veröffentlichungstag der Anmeldung: 22.11.1990
(73) Patentinhaber: Fischer, Rudolf, CH-8968 Mutschellen (CH)
(72) Erfinder: Fischer, Rudolf, CH-8968 Mutschellen (CH)
(74) Vertreter: Fillinger, Peter, Dr.

(56) Entgegenhaltungen:
- WO-A-88/02231
- CH-A- 172 690
- FR-A- 2 415 443
- US-A- 3 868 047

## Beschreibung

Die vorliegende Erfindung bezieht sich auf eine Einrichtung zum Dekantieren einer Flüssigkeit gemäss dem Oberbegriff des Anspruchs 1.

Schwere Rotweine können beim Lagern einen Bodensatz bilden, der beim Ausschenken des Weines nicht in das Trinkgefäss gelangen darf. Durch Dekantieren des Weines vor dem Ausschank in ein Leergefäss z.B. eine Karaffe wird dies vermieden, da der Bodensatz in der Flasche verbleibt. Das Dekantieren des Weines erfordert Übung, Konzentration, eine ruhige Hand und Zeit. Zur Erleichterung des Dekantierens schlägt die FR-A-2 415 443 eine Wippe vor, die um eine Schwenkachse schwenkbar gelagert ist und in die die volle Weinflasche eingelegt wird. Mittels einer durch eine Kurbel drehbare Spindel wird die Neigung der Wippe verändert, damit der Wein allmählich aus der Flasche fliessen kann. Diese Vorrichtung ist unhandlich. Die Schwenkachse liegt nicht bei der Flaschenmündung, wodurch die Hand mit der Karaffe dauernd der sich neigenden Flaschenmündung folgen muss. Ein weiterer Nachteil ist, dass das Dekantieren des Weines noch zeitraubender ist als wenn es aus freier Hand vorgenommen wird.

Die vorliegende Erfindung stellt sich die Aufgabe, eine Einrichtung zum Dekantieren zu schaffen, die bei geringster Übung und zeitlicher Inanspruchnahme ein einwandfreies Dekantieren erlaubt.

Erfindungsgemäss wird diese Aufgabe gelöst durch die kennzeichnenden Merkmale des Anspruchs 1.

Besondere Ausführungsarten der Erfindung sind in den abhängigen Ansprüchen angegeben.

Anhand der beiliegenden schematischen Zeichnung wird die Erfindung beispielsweise erläutert. Es zeigen:
- Fig. 1: eine perspektivische Ansicht eines ersten Ausführungsbeispiels,
- Fig. 2: eine Seitenansicht zu Fig. 1 in der Ausgangsgleichgewichtslage,
- Fig. 3: eine gleiche Darstellung wie Fig. 2 in der Endgleichgewichtslage,
- Fig. 4: ein zweites Ausführungsbeispiel in der Ausgangsgleichgewichtslage,
- Fig. 5: eine Seitenansicht eines dritten Ausführungsbeispiels in der Ausgangsgleichgewichtslage und
- Fig. 6: einen Vertikalschnitt durch die Mündung von zwei in die Halterung eingelegten Flaschen.

Das Ausführungsbeispiel nach Fig. 1 ist nach dem Prinzip der Kufenwiege mit den beiden Kufen 1 und 2 gestaltet, die durch Querstreben 3 bis 8 fest miteinander verbunden sind. Die Querstrebe 8 ist nach unten gebogen und endseits an Gleitkörpern 9 befestigt, die auf den Kufen 1 und 2 längsverschieblich gelagert sind. Mittels Stellschrauben 10 sind die Gleitkörper 9 an den Kufen 1 und 2 lös- und feststellbar. Die steigbügelartig gestaltete Querstrebe 6 bildet an ihrem oberen Ende einen Sattel 11, der als Auflager für einen Karaffen- oder Flaschenhals dient. Die Querstrebe 4 ist nach unten und die Querstrebe 3 nach oben gekrümmt. Sie bilden gemeinsam eine Halterung zur Aufnahme des Ballons einer Karaffe, die (vergl. Fig. 2 und 3) mit ihrem Hals auf dem Sattel 11 abgestützt wird. Die nach unten durchgebogene Querstrebe 8 ihrerseits bildet das Auflager für eine volle Weinflasche, die ihrerseits mit ihrer Mündung gegen den Sattel 11 abstützbar ist. Für den Gebrauch der Vorrichtung wird die Wiege auf eine horizontale, ebene Unterlage gestellt und eine Karaffe 12 mit dem Ballon in das durch die Querstreben 3 und 4 gebildete Auflager gelegt und mit ihrer Mündung auf dem Sattel 11 abgestützt. Danach wird eine volle, entkorkte Weinflasche 13 mit ihrem Mantel gegen die Querstrebe 8 gelegt und allmählich mit der Mündung zum Mündungsrand der Karaffe 12 geneigt und dort abgestützt. Das Abstützen kann, wie später gezeigt wird (Fig. 6) mittels eines Auslaufzapfens erfolgen. Der Krümmungsradius der Kufen 1 und 2 wird in den Fig. 1 bis 3 von links nach rechts kleiner. Dadurch ist die Wiege gegen Belastungen auf der rechten Seite weniger empflindlich als gegen Belastungen auf der linken Seite. Durch diese Grobtarierung wird erreicht, dass nach dem Einlegen der leeren Karaffe 12 und der vollen Weinflasche 13 (Fig. 2) die Wiege eine Ausgangsgleichgewichtslage einnimmt, in der das Niveau 14 des Weines in der Weinflasche 13 zumindest geringfügig höher als die Mündung der Karaffe 12 liegt und der Wein allmählich in die Karaffe überströmen kann. Eine optimale Austarierung wird durch ein Lösen der Stellschrauben 10 und ein Einjustieren der Querstrebe 8 erreicht. Diese Justierung ist für einen bestimmten Flaschentyp nur einmal vorzunehmen.

Wird nach dem Einlegen der Karaffe 12 und der vollen Weinflasche 13 die Vorrichtung freigegeben, stellt sich die Ausgangsgleichgewichtslage um die Achse 18 ein, in der das Moment P1 . a1 gleich dem Moment P2 . a2 ist. Da das Flüssigkeitsniveau 14 höher ist als die Karaffenmündung 12, fliesst der Wein allmählich in die Karaffe 12. Die am Schwerpunkt der Weinflasche 13 und der Karaffe 12 angreifenden Schwerkräfte P1, P2 erzeugen mit Bezug auf die Achse 18 entgegengerichtete Momente. Während des Überfliessens wird das Moment auf der Seite der Karaffe 12 trotz der sich nach links verschiebenden Achse 18 grösser, wodurch sie sich senkt und das Niveau 14 der Flüssigkeit über der Karaffenmündung 12 hält. Damit wird ein kontinuierlicher Überlauf der Flüssigkeit erreicht. Wegen der Verschiebung der Achse 18 erfolgt die stetige Veränderung der Gleichgewichtslage vergleichsweise langsam und ein Pendeln um die Gleichgewichtslage wird vermieden. Ist die Endgleichgewichtslage erreicht, liegt die Niveaulinie 14 der Flüssigkeit auf der Höhe der Flaschenschulter, das heisst, des Überganges zum Flaschenhals 15, so dass der verbleibende Rest 16 mit dem Bodensatz in der Weinflasche 13 verbleibt (Fig. 3). Erweist sich, dass das Weindepot im Weinrest 16 vergleichsweise klein ist, kann man auf der Karaffenseite mit einem sanften Fingerdruck auf eine der Kufen 1, 2 die Restflüssigkeit 16 (Fig. 3) weiter in die Karaffe dekantieren bis sich vorwiegend nur noch der abzutrennende Rückstand in der Weinflasche 13 befindet. Zur visuellen Kontrolle des Dekantiervorganges ist an der Querstrebe 7 ein Halter 17 für eine Kerze befestigt, mit der die Weinflasche 13 von unten durchleuchtet werden kann.

Beim zweiten Beispiel nach Fig. 4 ist eine Brücke 19 fest mit einer im Querschnitt rechteckigen Blattfeder 20 verbunden. Der Blattfederfuss ist fest und lotrecht in einem horizontalen Sockel 21 eingespannt. Die Brücke 19 besteht aus zwei parallelen, voneinander distanzierten Trägern, die durch Querstreben 22 bis 25 fest miteinander verbunden sind. Sie ist weiter mit einem Auflagesattel 26 versehen, der die gleiche Funktion wie die Querstrebe 6 beim ersten Beispiel hat. Die Querstreben 24 und 25 dienen als Auflager für die Karaffe 12, die mit ihrem Hals am Sattel 26 abgestützt ist. Die Querstreben 22 und 23 bilden das Auflager für die Weinflasche 13, die sich mit ihrer Mündung in jener der Karaffe 12 abstützt. Auch dieses Ausführungsbeispiel ist derart austariert, dass sich nach dem Einlegen der Karaffe 12 und der Weinflasche 13 eine Ausgangsgleichgewichtslage einstellt, in der sich das Flüssigkeitsniveau 14 über dem Hals der Karaffe 12 befindet. Während des Überfliessens der Flüssigkeit richtet sich die nach rechts gebogene Blattfeder 20 allmählich auf bis zur lotrechten Ausrichtung und biegt sich dann langsam gegen die Seite der sich füllenden Karaffe 12. Während dieser Änderung der Gleichgewichtslage liegt das Niveau 14 stets höher als die Karaffenmündung. Beim Erreichen der Endgleichgewichtslage ist wieder das Niveau 14 der Restflüssigkeit 16 auf der Höhe des Überganges zum Flaschenhals.

Beim Ausführungsbeispiel nach Fig. 5 ist die Brücke 19 gleich ausgebildet wie beim Beispiel nach Fig. 4. Sie ist indessen an einem sich nach oben erstreckenden U-Bügel 27 befestigt, der an einer ortsfesten Achse 28 schwenkbar angelenkt ist. Auch diese Vorrichtung nimmt nach dem Einlegen der leeren Karaffe 12 und der vollen Weinflasche 13 eine Ausgangsgleichgewichtslage ein, in der das Flüssigkeitsniveau 14 über der Mündung des Karaffenhalses liegt, so dass die Flüssigkeit hinüber strömen kann. Die Brücke 19 und der Bügel 27 bilden eine Hebelwaage. An dieser sind die Querstreben 22 bis 25 die Waagschalen. Während des Überfliessens des Weines verändern sich allmählich die Momente um die Achse 28, bis die Endgleichgewichtslage erreicht ist. In dieser verbleibt, wie in Fig. 3 gezeigt ist, ein Rest 16 des Weines in der Weinflasche 13.

Auch bei den Ausführungsformen nach Fig. 4 und 5 kann nach Erreichen der Endgleichgewichtslage durch manuelles Eingreifen der Dekantiervorgang fortgesetzt werden, wenn dies die Verhältnisse verlangen.

Bei beiden in Fig. 4 und 5 gezeigten Beispielen wird zur besseren Austarierung bei der als Waagebalken wirkenden Brücke 19 der rechte, die Weinflasche 13 tragende Hebelarm kürzer als der linke ausgebildet.

Sind die drei Ausführungsbeispiele derart austariert, dass in der Ausgangsgleichgewichtslage das Flüssigkeitsniveau 14 des Weines unter der Karaffenmündung liegt, kann ein Anschlag vorgesehen werden (in Fig. 5 strichpunktiert angedeutet), der eine Ausgangslage erzwingt, in der das Flüssigkeitsniveau 14 über der Karaffenmündung liegt. Dabei ist vorzusehen, dass beim Überfliessen des Weines die Einrichtung vom Anschlag frei kommt und der Endgleichgewichtslage zustreben kann. Bei der Veränderung der Gleichgewichtslage muss das Flüssigkeitsniveau 14 stets über der Karaffenmündung gehalten werden.

Obwohl bei allen Beispielen als Leergefäss eine Karaffe gezeigt und beschrieben ist, kann an deren Stelle eine saubere, leere Weinflasche oder dgl. verwendet werden.

Bei allen drei Beispielen erwies sich das Aufsetzen eines an sich bekannten Ausschankzapfens 29 auf die Weinflasche 13 als vorteilhaft. Dieser Ausschankzapfen weist einen konischen Stopfen 30 auf, der von einem Auslaufrohr 31 achsial durchsetzt ist. An der oberen Innenseite des Auslaufrohrs 31 ist ein Belüftungsrohr 32 längs geführt, dessen Aussendurchmesser wesentlich kleiner als der Innendurchmesser des Auslaufrohres 31 ist. Die Aussenseite des Stopfens 30 ist durch eine mit dem Auslaufrohr 31 fest verbundene Blende 33 abgedeckt. Das Belüftungsrohr 32 überragt das Auslaufrohr 31 im Inneren der Weinflasche 13. Es ist am inneren Ende gegenüber den herkömmlichen Auslaufzapfen durch einen einstückigen Rohrfortsatz oder ein flexibles Schlauchstück 34 bis in den Bereich der Flaschenschulter verlängert, derart, dass sein freies Ende bei stark geneigter Weinflasche 13 im Bereich der gefangenen Luftblase 35 liegt. Ein flexibles Schlauchstück hat den Vorteil, dass es sich während des Lufteintritts selbständig nach oben krümmt. Damit wird ein pulsierender Austritt des Weines aus der Weinflasche 13 vermieden und ein vollkommen gleichförmiges Ausströmen erreicht. Eine Durchwirbelung des auslaufenden Weines durch eintretende Luftblasen wird vermieden.

## Patentansprüche

1. Einrichtung zum Dekantieren einer Flüssigkeit aus einem ersten die Flüssigkeit enthaltenden Gefäss (13) in ein zweites leeres Gefäss (12) mit einer ersten Halterung (8; 22, 23) zur Aufnahme des ersten Gefässes (13), dadurch gekennzeichnet,
dass eine zweite Halterung (3, 4, 11; 24, 25, 26) zur Aufnahme des zweiten Gefässes (12) vorhanden ist,
dass die Halterungen (3, 4, 8, 11, 22 bis 26) mittels einer Brücke (1, 2, 19) verbunden sind, derart dass bei eingelegten Gefässen (12, 13) die Öffnung des ersten Gefässes (13) unmittelbar oder mittelbar mittels eines Auslaufrohrs (31) in die Öffnung des zweiten Gefässes (12) hineingreift und ein Überlaufen der Flüssigkeit ermöglicht,
dass die Brücke (1, 2, 19) so gelagert ist, dass die zweite Halterung (3, 4, 11; 24, 25, 26) abwärts und aufwärts und die erste Halterung (8; 22, 23) gleichzeitig gegenseitig bewegbar ist,
so dass die Einrichtung nach dem Einlegen der beiden Gefässe (12, 13) in die Halterungen (3, 4, 8, 11, 22 bis 26) eine Ausgangsgleichgewichtslage einnimmt, in der eine im ersten Gefäss (12) befindliche Flüssigkeit in das zweite Gefäss hinüberfliesst und während des Überfliessens sich die Gleichgewichtslage stetig bis zu einer Endgleichgewichtslage, in der sich der überwiegende Teil der Flüssigkeit im zweiten Gefäss (12) befindet, ändert.

2. Einrichtung nach Anspruch 1, dadurch gekennzeichnet, dass die Halterungen (3, 4, 8, 11; 22 bis 26) nach dem Einlegen eines ersten bzw. zweiten Gefässes (12, 13) derart austarierbar sind, dass sich die Ausgangsgleichgewichtslage einstellt in der der Einlauf des zweiten Gefässes (12) unter dem Spiegel (14) der Flüssigkeit im ersten Gefäss (13) liegt.

3. Einrichtung nach Anspruch 1 oder 2, dadurch gekennzeichnet, dass die Halterungen (22 bis 23) als Waageschalen an einer Waage, vorzugsweise an einer Hebel- oder Federwaage (Fig. 4, 5) angeordnet sind.

4. Einrichtung nach Anspruch 3, dadurch gekennzeichnet, dass die Waage eine Hebelwaage mit einem Waagebalken ist und dass die erste Halterung am kürzeren und die zweite Halterung am längeren Hebel des Waagebalkens gelagert ist.

5. Einrichtung nach Anspruch 1 oder 2, dadurch gekennzeichnet, dass die Halterungen (3, 4, 8, 11) an einer Wiege angeordnet sind.

6. Einrichtung nach Anspruch 5, dadurch gekennzeichnet, dass die Wiege eine Kufenwiege ist.

7. Einrichtung nach Anspruch 6, dadurch gekennzeichnet, dass der Kufenradius auf der Seite der ersten Halterung (8) kleiner als auf der Seite der zweiten Halterung (3, 4, 11) ist.

8. Einrichtung nach einem der Ansprüche 1 bis 7, dadurch gekennzeichnet, dass die erste Halterung (8) höhenverstellbar ist.

9. Einrichtung nach einem der Ansprüche 1 bis 8, dadurch gekennzeichnet, dass nahe aber unter der ersten Halterung (8) eine Beleuchtungseinrichtung (17) vorhanden ist.

10. Einrichtung nach einem der Ansprüche 1 bis 9, dadurch gekennzeichnet, dass das Auslaufrohr (31) ein Teil eines an sich bekannten auf das erste Gefäss (13) steckbaren Zapfens (29) ist, welcher Zapfen (29) auch ein Belüftungsrohr (32) aufweist, wobei sich das Belüftungsrohr (32) im aufgesteckten Zustand im Bereich der Flaschenschulter nach oben erstreckt.

## Claims

1. Device for decanting a liquid from a first receptacle (13) which contains the liquid into a second, empty receptacle (12), having a first mounting (8; 22, 23) for receiving the first receptacle (13), characterised in that
a second mounting (3, 4, 11; 24, 25, 26) is provided to receive the second receptacle (12),
the mountings (3, 4, 8, 11, 22 to 26) are so joined by means of a bridge (1, 2, 19) that once the receptacles (12, 13) have been introduced, the mouth of the first receptacle (13) engages in the mouth of the second receptacle (12), with or without the use of an adjutage (31), and makes it possible for the liquid to flow from one to the other,
the bridge (1, 2, 19) is so mounted that the second mounting (3, 4, 11; 24, 25, 26) can be moved up and down and the first mounting (8; 22, 23) can be moved reciprocally at the same time,
with the result that once the two receptacles (12, 13) have been introduced into the mountings (3, 4, 8, 11, 22 to 26), the device assumes a starting equilibrium position in which a liquid contained in the first receptacle (13) flows across into the second receptacle and during the transfer the equilibrium position steadily changes until a final equilibrium position is reached in which the majority of the liquid is in the second receptacle (12).

2. Device according to claim 1, characterised in that once a first and/or second receptacle (12, 13) have been introduced, the mountings (3, 4, 8, 11; 22 to 26) can be fully tared so as to produce the starting equilibrium position in which the inflow of the second receptacle (12) lies below the level (14) of the liquid in the first receptacle (13).

3. Device according to claim 1 or 2, characterised in that the mountings (22 to 23) are arranged as weighing basins on a pair of scales, preferably on a beam or spring balance (Figs. 4 and 5).

4. Device according to claim 3, characterised in that the scales are a beam balance having a beam and that the first mounting is mounted on the shorter lever and the second mounting on the longer lever of the balance beam.

5. Device according to claim 1 or 2, characterised in that the mountings (3, 4, 8, 11) are arranged on a cradle.

6. Device according to claim 5, characterised in that the cradle is a rocker-type cradle.

7. Device according to claim 6, characterised in that the radius of the rocker is smaller on the side of the first mounting (8) than on the side of the second mounting (3, 4, 11).

8. Device according to one of claims 1 to 7, characterised in that the first mounting (8) is height-adjustable.

9. Device according to one of claims 1 to 8, characterised in that an illuminating device (17) is provided close to yet below the first mounting (8).

10. Device according to one of claims 1 to 9, characterised in that the adjutage (31) is part of a bung (29), known per se, which can be pushed onto the first receptacle (13), and which bung (29) also incorporates a ventilation tube (32), the ventilation tube (32) extending upwards in the region of the bottle shoulder when pushed on.

## Revendications

1. Dispositif permettant la décantation d'un liquide que l'on transvase d'un premier récipient (13) renfermant le liquide dans un deuxième récipient vide (12) avec une première fixation (8, 22, 23) pour recevoir le premier récipient (13), dispositif caractérisé en ce :
- qu'il est prévu une seconde fixation (3, 4, 11 ; 24, 25, 26) pour recevoir le second récipient (12),
- que les fixations (3, 4, 8, 11, 22 à 26) sont reliées par un pont (1, 2, 19) de manière que lorsque les récipients (12, 13) sont en place, l'ouverture du premier récipient (13) est engagée directement ou par l'intermédiaire d'un tube de transfert (31) dans l'ouverture du second récipient (12), permettant ainsi le transvasement,
- que le pont (1, 2, 19) est disposé de manière que la seconde fixation (3, 4, 11 ; 24, 25, 26) peut être abaissée ou élevée tandis que la première fixation (8 ; 22, 23) se déplace simultanément en sens contraire,
de sorte que, après mise en place des deux récipients (12, 13) sur les fixations (3, 4, 8, 11, 22 à 26), le dispositif prend une position d'équilibre dans laquelle le liquide contenu dans le premier récipient (12) s'écoule dans le second, cette position évoluant constamment pendant le transvasement jusqu'à une position finale dans laquelle la majeure partie du liquide se trouve dans le second récipient (12).

2. Dispositif selon la revendication 1, caractérisé en ce que les fixations (3, 4, 8, 11 ; 22 à 26), après la mise en place des bouteilles (12, 13), peuvent être ajustés de manière à obtenir la position initiale d'équilibre dans laquelle l'ouverture du second récipient (12) se trouve en-dessous du niveau (14) du liquide dans le premier récipient (13).

3. Dispositif selon la revendication 1 ou 2, caractérisé en ce que les fixations (22 à 26) constituent les plateaux d'une balance, de préférence une balance suspendue ou portée par une fixation flexible (figures 4, 5).

4. Dispositif selon la revendication 3, caractérisé en ce que la balance est une balance à levier équipée d'un fléau, et en ce que la première fixation est disposée sur un levier plus court du fléau et la deuxième fixation sur un levier plus long.

5. Dispositif selon la revendication 1 ou 2, caractérisé en ce que les fixations (3, 4, 8, 11) sont disposées sur un berceau.

6. Dispositif selon la revendication 5, caractérisé en ce que le berceau est du type basculant à patin.

7. Dispositif selon la revendication 6, caractérisé en ce que le rayon de courbure des patins est plus faible du côté de la première fixation (8) que du côté de la seconde fixation (3, 4, 11).

8. Dispositif selon une des revendications 1 à 7, caractérisé en ce que la première fixation est réglable en hauteur.

9. Dispositif selon une des revendications 1 à 8, caractérisé en ce qu'il est muni d'un dispositif d'éclairage (17) disposé à côté ou en-dessous de la première fixations (8).

10. Dispositif selon une des revendications 1 à 9, caractérisé en ce que le tube de transfert (31) est une partie d'un tampon (29) connu en soi, que l'on enfonce dans le premier récipient (13) et qui comporte également un tube de mise à l'atmosphère (32) débouchant, en position de service, dans la partie haute de l'épaulement de la bouteille.
